# FASCICULE DE BREVET EUROPEEN

(11) **EP 0 268 541 B1**
(45) Date de publication et mention de la délivrance du brevet: **19.12.1990**
(21) Numéro de dépôt: 87440069.0
(22) Date de dépôt: 22.10.1987
(51) Int. Cl.: B65D 5/22, B65D 5/50, B65D 21/08

(54) **Emballage modulaire adaptable**
Anpassbare Modulverpackung
Adaptable modular package

(30) Priorité: 27.10.1986 FR 8615296; 13.10.1987 FR 8714485
(43) Date de publication de la demande: 25.05.1988
(73) Titulaire: Imbert, Arnaud, F-60142 Ercuis (Oise) (FR)
(72) Inventeur: Imbert, Arnaud, F-60142 Ercuis (Oise) (FR)
(74) Mandataire: Lepage, Jean-Pierre

(56) Documents cités:
- DE-A- 3 408 614
- DE-B- 1 161 511
- FR-A- 759 933
- FR-A- 2 238 640
- US-A- 1 354 344
- US-A- 2 556 568
- US-A- 2 707 587
- US-A- 3 001 685
- US-A- 3 152 690
- US-A- 3 773 244
- US-A- 3 949 928

## Description

L'invention est relative à un emballage modulaire destiné au conditionnement de marchandises en vue de leur assurer une protection durant les manutentions et le transport. Elle trouvera tout particulièrement son application dans l'industrie de la cartonnerie.

Avec la décentralisation croissante de fabrication, le transport des pièces détaillées vers les lieux d'assemblage pose certaines difficultés au niveau du conditionnement.

En particulier, il est nécessaire d'envelopper les pièces avec un élément de protection qui devra éviter que celles-ci puissent être détériorées au cours du transport et des manutentions. Dans certaines industries, telles que celles par exemple de l'automobile, les pièces à transporter peuvent prendre des dimensions importantes, de même que des formes spéciales peuvent être rencontrées. Dans ces conditions, il est nécessaire de prévoir des emballages spécifiques adaptés au profil de la marchandise à protéger.

Jusqu'à présent, c'est en multipliant les formats disponibles des boites que l'on est parvenu plus ou moins à adapter l'emballage aux produits à conditionner. Le cas échéant, des caisses à découpes et pliages spécialement adaptés sont utilisées.

Lorsque les séries fabriquées sont importantes, le coût unitaire de l'emballage reste acceptable. Par contre, dans le cas de séries limitées, toute réalisation particulière ne peut facilement être amortie, ce qui augmente singulièrement le coût de l'emballage. Il faut également ajouter que la gestion du stock d'emballages dans les magasins de conditionnement devient très rapidement complexe lorsque le nombre de formats différents est grand.

Puisque le volume intérieur d'une caisse ou d'une boite est fixe, il ne peut y avoir adaptation immédiate de l'emballage à différentes formes de marchandises rencontrées.

Pour contourner cette difficulté, dans certains cas, on peut employer un emballage souple, du type film plastique ou autre. Toutefois, la protection assurée par ce type d'emballage souple est nettement inférieure sur le plan mécanique par rapport aux feuilles semi-rigides, telles que le carton ondulé qui peut comporter une ou plusieurs cannelures. Dans ces conditions, de nombreux cas d'espèces ne peuvent être résolus par l'emploi d'un emballage souple.

La seconde solution qui est offerte est l'utilisation d'une caisse de carton de grande dimension psr rapport aux produits contenus, les espaces vides étant comblés par un matériau de remplissage tel que de la mousse ou du polystyrène expansé. Cette solution donne satisfaction sur le plan mécanique, en outre, elle permet de réduire le nombre de formats d'emballages nécessaire pour conditionner des marchandises de forme et dimension très variables.

Cependant, cette solution présente de nombreux inconvénients. En particulier, le volume extérieur de l'emballage est généralement de beaucoup supérieur aux dimensions de la marchandise, ce qui occasionne des pertes de place particulièrement préjudiciables au niveau du stockage et du transport. Ensuite, le coût unitaire de l'emballage est important car non seulement la surface cartonnée est grande mais de plus, il est nécessaire d'employer un matériau de remplissage avec un temps de main d'oeuvre correspondant qui alourdit le coût du conditionnement.

L'exemple de l'industrie automobile pris précédemment n'est pas isolé et dans de nombreux domaines, des difficultés d'adaptation de l'emballage au titre de marchandises à conditionner sont déplorées.

Il est connu du brevet US-A 2 556 568 un emballage à double usage, destiné d'une part au conditionnement de marchandises en vue de leur assurer une protection durant les manutentions et le transport, et destiné d'autre part à servir de conteneur ouvert réglable pour la présentation des marchandises à la vente.

Ainsi, ce document montre deux utilisations d'un emballage constitué par deux éléments différents que l'on place l'un au-dessus de l'autre et que l'on entoure à l'aide d'une feuille d'emballage pour former un collier traditionnel pour permettre le transport, puis que l'on dissocie ensuite pour constituer en quelque sorte un contenant télescopique.

A cet égard, les deux éléments ont une structure et des dimensions différentes; ainsi ils présentent des côtés latéraux très particuliers pour autoriser un coulissement des côtés du premier élément dans les côtés du second élément.

Aussi, le but recherché par cette technique n'est pas de proposer un emballage dont le volume intérieur s'adapte aux dimensions des marchandises à transporter. En outre, la structure proposée nécessite l'emploi d'éléments différents, ce qui implique les inconvénients précités.

Le but principal de la présente invention est de présenter un emballage modulaire qui offre les mêmes garanties de protection qu'un emballage standard en matériau semi-rigide avec toutefois la faculté de pouvoir s'adapter aux dimensions des marchandises contenues à l'intérieur. Il s'agit d'une propriété qui a des retombées économiques importantes. En effet, l'emploi de l'emballage modulaire de la présente invention permettra de réduire de façon très sensible les stocks nécessaires au niveau du conditionnement. La gestion en sera allégée et le coût unitaire d'un emballage sera réduit.

Chez le cartonnier, les séries de fabrication pourront être plus importantes et convenir à plusieurs clients. Non seulement, l'utilisateur y trouvera son avantage mais également le fabricant qui pourra réduire son nombre de formes de découpe.

Un autre avantage de la présente invention est de proposer un emballage modulaire qui puisse être réalisé sur du matériel de fabrication traditionnelle. Aucune modification de l'outillage n'est nécessaire et par conséquent, la généralisation de l'emploi de l'invention pourra être réalisée à moindre frais sans difficulté.

Par ailleurs, dans de nombreux cas, tels que dans le domaine de l'emballage des pièces de carrosserie pour automobiles, il est constant d'emballer ces pièces puis de constituer des empilements des emballages formés.

De tels empilements doivent tout d'abord présenter une bonne stabilité et d'autre part, il faut éviter que, du fait de l'empilement, les matériaux emballés se déforment par le poids de la pile.

C'est le cas particulièrement des capots de véhicules qui présentent des formes tout à fait diverses et des zones relativement fragiles du fait de leurs dimensions.

Un autre but de la présente invention est de proposer un emballage modulaire qui puisse s'adapter d'une part aux diverses formes des pièces à emballer, et d'autre part de protéger efficacement la marchandise conditionnée en la calant parfaitement dans l'emballage et enfin, d'autoriser le gerbage des emballages, les efforts étant repris par l'emballage même et non pas supportés par la marchandise incluse.

Bien qu'elle ait été plus particulièrement développée à l'intention de l'industrie du carton, la présente invention peut également intéresser d'autres types de matériaux. L'avantage du carton est son faible coût, son travail est facile et il bénéficie déjà d'une bonne introduction dans les différents secteurs de l'industrie. Le degré de protection procurée par l'emballage au départ de la présente invention est fonction bien entendu des propriétés mêmes du matériau employé.

D'autre buts et avantages de la présente invention apparaitront au cours de la description qui va suivre qui n'est cependant donnée qu'à titre indicatif et qui n'a pas pour but de la limiter.

Selon l'invention, l'emballage modulaire, destiné au conditionnement de marchandises en vue de leur assurer une protection durant les manutentions et transports, dont le volume intérieur s'adapte aux dimensions des marchandises contenues, est caractérisé par le fait qu'il est formé par un assemblage d'éléments modulaires formés d'une embase rectangulaire bordée de trois faces latérales.

L'invention sera mieux comprise à la lecture de la description suivante accompagnée de dessins en annexe parmi lesquels:
- la figure 1 schématise l'aspect extérieur de l'emballage modulaire de la présente invention dans sa forme la plus réduite,
- la figure 2 schématise les facultés d'adaptation en dimensions de l'emballage modulaire de la présente invention,
- la figure 3 illustre la mise en place des éléments modulaires destinés à former l'emballage représenté à la figure 1,
- la figure 4 montre une réalisation de l'emballage modulaire de la présente invention disposant d'un volume intérieur double par rapport à celui de la figure 1,
- la figure 5 illustre la mise en place des éléments modulaires destinés à former l'emballage de la figure 4,
- la figure 6 montre une réalisation de l'emballage modulaire de la présente invention présentant un volume intérieur triple par rapport au volume de l'emballage de la figure 1,
- la figure 7 représente la mise en place des éléments modulaires destinés à former l'emballage de la figure 6,
- la figure 8 schématise la fixation amovible de la face latérale centrale bordant l'embase de l'élément modulaire selon un premier mode de réalisation de la présente invention,
- la figure 9 illustre la possibilité de débattement angulaire des faces latérales extérieures de l'élément modulaire de la présente invention,
- la figure 10 schématise la fixation amovible de la face latérale centrale bordant l'embase de l'élément modulaire selon une variante de la présente invention,
- la figure 11 montre une vue en perspective d'un élément modulaire selon la figure 10, monté,
- la figure 12 illustre un autre mode de réalisation de l'élément modulaire de la présente invention permettant notamment le calage du contenu,
- la figure 13 montre une variante de réalisation de la figure 12,
- la figure 14 montre une vue en coupe, selon l'axe VII-VII de la figure 15, montrant le renforcement d'un emballage modulaire, selon la figure 4, et le positionnement relatif de la pièce à emballer,
- la figure 15 montre une vue de dessus, selon VIII-VIII de la figure 14,
- la figure 16 montre une vue de détail de l'emballage modulaire de la présente invention en coupe selon l'axe IX-IX de la figure 11,
- la figure 17 montre une vue de détail de l'emballage modulaire de la présente invention en coupe selon l'axe X-X de la figure 13,
- la figure 18 montre une vue de détail de l'emballage modulaire de la présente invention en coupe selon l'axe XI-XI de la figure 12.

La présente invention vise un emballage modulaire destiné au conditionnement de marchandises en vue de leur assurer une protection durant les manutentions et les transports. Elle concerne plus particulièrement l'industrie du carton, toutefois, d'autres matériaux peuvent parfaitement être utilisés pour la confection d'emballages de la présente invention.

Le carton demeure cependant le matériau préconisé en raison de son faible coût et de ses propriétés mécaniques bien adaptées au domaine de l'emballage et qui peuvent être modulées en fonction du choix de la structure en particulier le nombre de cannelures ou de feuilles employées.

Hormis les emballages souples dont la généralisation ne peut être assurée en raison de ses faiblesses au niveau mécanique, le conditionnement fait largement appel aux boites et caisses cartonnées pour protéger Les marchandises au cours de leurs transports et manutentions.

Pour être efficace, un emballage doit nécessairement être adapté aux dimensions de la marchandise à conditionner. A cet égard, de nombreux formats de caisses ou cartons sont disponibles et, des réalisations spéciales peuvent également être envisagées. Il n'en demeure pas moins que lorsqu'un utilisateur a de nombreuses marchandises de formes et volumes variables à emballer, il lui faut disposer d'un nombre de formats de caisses ou boites correspondants. Dans certains secteurs d'activités tels que l'industrie automobile, les pièces rencontrées sont de natures et dimensions si diverses qu'il est nécessaire de disposer d'une gamme d'emballages très difficile à gérer.

La solution utilisée jusqu'à présent pour tenter de réduire le nombre de formats d'emballages consiste à utiliser une caisse de grande dimension par rapport aux produits à contenir, les espaces vides étant comblés par un matériau de remplissage tel que mousse ou polystyrène. Cette technique est satisfaisante au niveau des résultats, toutefois, elle est relativement onéreuse étant donné qu'un gaspillage de ma- fière d'emballage est systématiquement réalisé et qu'un main d'oeuvre importante est nécessaire.

Le présente invention offre précisément l'avantage de pouvoir s'adapter dans une large mesure aux formes et dimensions de la marchandise à conditionner.

La figure 1 illustre un emballage modulaire 1 de la présente inve ntion dans sa forme la plus réduite. L'aspect extérieur de l'emballage, de par son profil parallélépipédique, s'apparente aux caisses ou boites traditionnelles.

Les différentes faces de la marchandise sont en quasi-totalité recouvertes par l'emballage modulaire 1 de la présente invention qui lui assure une totale protection.

Bien que l'on puisse concevoir la fermeture de l'emballage modulaire 1 de la présente invention par un collage, agrafage ou autres moyens similaires, l'emploi d'un cerclage 2 est préconisé. En effet, le cerclage 2 facilite la prise pour la manutention et d'autre part garantit une bonne application de l'emballage modulaire 1 contre la marchandise intérieure.

Les facultés d'adaptation en dimensions de l'emballage modulaire 1 sont illustrées à la figure 2. La caractéristique fondamentale de l'emballage modulaire 1 de la présente invention est d'être constituée de deux éléments modulaires 3 et 4 indépendants et strictement identiques.

Les éléments modulaires 3 et 4 sont mobiles l'un par rapport à l'autre, ce qui permet d'effectuer un déplacement en longueur schématisé par la flèche 5 et un déplacement en hauteur schématisé par la flèche 6 de la figure 2.

Dans ces conditions, il est possible d'adapter, dans une certaine mesure, les dimensions de l'emballage 1 à celles de la marchandise placée à l'intérieur.

La figure 3 illustre la mise en place des éléments modulaires 3 et 4 formés chacun d'une embase 7 bordée de trois faces latérales 8, 9 et 10.

L'assemblage des éléments 3 et 4 est formé par un emboîtement des deux éléments, de dimensions extérieures identiques, retournés symétriquement l'un par rapport à l'autre tel qu'illustré à la figure 3. Bien que de dimensions identiques, les éléments modulaires 3 et 4 peuvent s'emboîter étant donnée la relative flexibilité du matériau utilisé par leur confection.

Dans ce cas, l'utilisation d'un unique élément modulaire permet de réduire le coût et facilite la gestion du stock.

Comme il apparaît à la figure 2, une partie des faces de l'emballage n'est pas couverte, ce qui laisse apparaître le produit. Cette ouverture de faible dimension est, dans la majorité des cas, parfaitement acceptable et ne provoque aucune gêne. Toutefois, si le recouvrement total de la marchandise était impératif, la mise en place d'une feuille cartonnée additionnelle permettrait de résoudre très facilement ce problème.

La figure 4 illustre un second mode de réalisation d'un emballage modulaire 11 selon la présente invention, dont le volume intérieur peut être double par rapport à celui illustré à la figure 1, tout en étant également constitué par un assemblage d'éléments modulaires 12, 13, 14 et 15, de dimensions extérieures identiques, semblables à ceux utilisés 3 et 4 pour la confection de la première présentation de l'emballage modulaire 1 de la présente invention.

Les facultés d'adaptation aux dimensions des marchandises contenues sont également présentes dans cette réalisation, dont la longueur et la hauteur peuvent varier du simple au double.

La figure 5 représente l'assemblage des éléments modulaires 12, 13, 14 et 15 disposés symétriquement les uns par rapport aux autres.

Selon cette réalisation, l'intégralité des faces de la marchandise sont couvertes par l'emballage qui présente ainsi une efficacité totale.

La figure 6 représente une troisième conception 16 de l'emballage modulaire selon la présente invention. Selon cette réalisation, l'emballage 16 modulaire présente un volume intérieur triple par rapport à celui décrit à la figure 1. Les facultés d'adaptation aux dimensions sont également présentes puisque la longueur et la hauteur sont modulables.

L'emballage modulaire 16 est formé de quatre éléments modulaires 17, 18, 19 et 20 disposés symétriquement les uns par rapport aux autres aux extrémités de l'emballage 16, selon la technique décrite ci- dessus, et d'éléments centraux 21 et 22 modulaires réunissant les éléments modulaires extrêmes, tous ces éléments étant semblables.

Pour permettre leur mise en place, les éléments centraux 21 et 22 doivent présenter un profil en forme de U. A cet effet, les éléments modulaires décrits jusqu'à présent présentent, de préférence, une paroi latérale centrale 9 escamotable et précisément la paroi centrale 9 des éléments modulaires 21 et 22 est escamotée afin qu'ils disposent d'un profil en forme de U.

La figure 7 schématise le déploiement de la face latérale centrale 9 des éléments modulaires centraux 21 et 22 afin qu'ils puissent s'assembler avec les éléments modulaires extérieurs 17, 1819 et 20.

La figure 8 schématise un mode de réalisation et de fixation des faces latérales 8, 9 et 10 d'un élément modulaire 3. Chacune des faces latérales extérieures 8 et 10 est pourvue d'une languette 23 et 24. La dite languette vient s'immobiliser à l'intérieur d'un repliage de la face latérale centrale 9 qui est double telle qu'illustrée à la figure 8.

La fixation du repli de la face latérale centrale 9 est assurée au moyen de tétons 25 et 26 qui viennent s'emboiter dans des découpes 27 et 28 pratiquées dans l'embase 7 de l'élément modulaire 3.

Il s'agit d'une fixation amovible qui est par conséquent tout à fait adaptée à la nécessité d'escamotage pour la réalisation de l'emballage de la figure 6.

En outre, le montage de l'élément modulaire pourra être opéré directement par l'utilisateur puisqu'il s'agit d'une manipulation extrêmement simple.

La figure 9 schématise la faculté de débattement angulaire dont disposent les faces latérales extérieures 8 et 10 pour autoriser l'emboitement d'éléments modulaires de dimensions identiques. Lorsque du carton ou un matériau aux propriétés de flexion voisines est utilisé, l'élasticité nécessaire au débattement angulaire des parois latérales 8 et 10 peut être trouvée dans la nature même du matériau employé.

Néanmoins, cette possibilité de débattement angulaire des faces latérales 8 et 10 pourra être trouvé en employant des languettes 23 et 24 légèrement biseautées au moins dans leur partie supérieure.

Les figures 10 à 18 montrent des variantes de réalisation de l'emballage modulaire de la présente invention.

Lorsque la marchandise à emballer ne correspond pas tout à fait au volume défini par le dit emballage modulaire, et étant donné l'effort provoqué par le cerclage, on constate quelquefois une déformation de l'emballage à ce niveau.

A cet égard, selon la présente invention, l'emballage modulaire présente des moyens de renfort 30 de ses extrémités latérales 31, 32 au niveau des parois latérales centrales 9 bordant l'embase 7 des éléments modulaires 3 ou 4 constituant le dit emballage 1.

La figure 10 montre un tel élément modulaire renforcé 3 ou 4 en phase de formage et de pliage. On retrouve l'embase 7 bordée de deux côtés latéraux 8 et 10 et d'une paroi latérale centrale 9.

Cette dernière est formée par pliage du flanc de carton autour des languettes 23, 24 et par encliquetage des tétons 25, 26 dans les découpes 27, 28 pratiquées dans l'embase 7 au niveau de l'arête commune 29 de l'embase 7 et de la paroi latérale centrale 9.

Comme le montrent les figures 10 et 11, dans un premier mode de réalisation, les dits moyens de renfort 30 se présentent sous la forme d'une languette 33 disposée sur l'embase 7 au niveau de l'arête 29 formée par celle-ci et la dite paroi centrale latérale 9.

Dans ce cas, la languette 33 est substantiellement constituée par un prolongement de la face latérale 9 présentant au moins une ligne de pliage 34 définissant une arête commune coincidant sensiblement avec l'arête 29 formée à la réunion de l'embase 7 et de la paroi latérale centrale 9.

En outre, la languette 33 présente des découpes 35, 36 afin de former, lors du repliage, les tétons d'emboitement 27, 28 précités.

Dans le cas représenté, ces tétons sont au nombre de deux mais selon la largeur de la paroi latérale centrale 9 et la qualité de la matière la composant, leur nombre pourrait être plus élevé.

La réalisation qui vient d'être décrite en regard des figures 10 et 11 présente d'une part l'avantage de renforcer les extrémités latérales de l'emballage, notamment au niveau des arêtes 29 des éléments 3 ou 4 mais permet également de faciliter l'encliquetage des tétons dans les découpes pour former la paroi latérale centrale 9.

Pour compléter les explications qui viennent d'être données concernant les moyens de renfort 30 substantiellement constitués par la languette 33, on a représenté à la figure 16 une vue grossie des différentes parois qui montre le pliage de l'embase 7 et de la paroi latérale centrale 9 autour des languettes 23 ou 24 ainsi que l'encliquetage des dits tétons 25 ou 26 dans les découpes respectivement 27, 28.

Les figures 12 et 13 montrent deux variantes d'un autre mode de réalisation des moyens de renfort 30, objet de la présente invention.

Dans ces cas, les moyens de renfort 30 constituent en outre substantiellement des moyens de calage du contenu et autorisent le gerbage de différents emballages similaires 1.

Plus précisément, les moyens de renfort se présentent sous la forme d'une cale 37 ou 38 de section polygonale disposée au moins sur une partie de l'embase 7 au niveau de l'arête 29 formée à la jonction de l'embase 7 et de la paroi latérale centrale 9.

Dans le mode de réalisation représenté aux figures 12 à 14, la dite cale 37 our 38 est substantiellement constituée par un prolongement de la face latérale 9, comme c'était le cas d'ailleurs dans la réalisation décrite précédemment avec la languette 33.

Toutefois, le dit prolongement comportant en plus de la ligne de pliage repérée 34 dans le cas précédent, d'autres lignes de pliage, repérées 39 à 41 pour obtenir la dite section polygonale par repliage.

Comme dans le cas décrit précédemment, la dite arête commune 34, créée à la jonction du prolongement et de la face latérale centrale 9 coincide sensiblement avec l'arête 29 formée par l'embase 7 et la paroi latérale centrale 9.

Il est à remarquer que les deux cales illustrées 37, 38 présentent une forme sensiblement parallélépipédique. Toutefois, il pourrait être envisagé d'autres formes de cales sans pour autant sortir du cadre de la présente invention.

Cela étant, la longueur des cales à l'intérieur de l'élément modulaire est également adaptée à la pièce à conditionner. A cet égard, les figures 14 et 15 montrent une pièce 42 plane de grande dimension et de forme spécifique.

Une telle pièce pourrait être par exemple un capot de véhicule. Ces pièces sont généralement sensibles au niveau des chocs tant sur leur chant que sur leur surface.

De telles pièces emballées traditionnellement et superposées pour autoriser un gerbage sont irrémédiablement sujettes aux coups et aux déformations.

La dispositif spécifique des moyens de la présente invention permet de pallier ces inconvénients en assurant un conditionnnement en toute sécurité pouvant être gerbé sur plusieurs hauteurs.

La figure 15 montre schématiquement une pièce de forme 42 à emballer; néanmoins, d'autre formes pourraient être envisagées et celle-ci n'est en aucun cas limitative.

Dans ce cas, l'emballage modulaire 1 de la présente invention présente des moyens de renfort 30, substantiellement constitués par des cales 37 ou 38 telles qu'elles viennent d'être décrites, ce au niveau des extrémités latérales 31,32 dans l'emballage.

Plus précisément, au niveau des dites extrémités, les deux éléments modulaires 12, 13, our 14, 15, superposés correspondants comportent l'un 13 ou 15 une cale 37 sur toute la longueur de la paroi latérale centrale 9, l'autre 12 ou 14 une cale 38 éq uipant seulement la partie médiane de la dite paroi centrale latérale 9 correspondante.

Toutefois, au niveau de la cale 39, on prévoira quand même la présence d'une languette de renfort sur toute la largeur de la paroi centrale selon le principe décrit par exemple à la figure 11.

De plus, l'emballage et ses dimensions sont déterminés afin que les deux cales 37, 38 à chaque extrémité latérale 31, soient en appui franc lorsque l'emballage est constitué. Ceci est notamment illustré à la figure 14.

Par ailleurs, selon la forme de la pièce 42 à conditionner, la cale 37 prévue sur toute la longueur est pluslarge que la cale 38 prévue sur la partie médiane.

Grâce aux dispositions qui viennent d'être décrites, la pièce à conditionner 42 est d'une part parfaitement calée en translation comme le montre particulièrement la figure 15 entre les cales 38 et d'autre part ne supporte pas le poids d'autres emballages superposés, celui-ci étant supporté par les cales 37 et 38 superposées en appui franc à chaque extrémité comme le montre la figure 7.

Les explications qui viennent d'être décrites peuvent être complétées par les figures 17 et 18 dans lesquelles on retrouve tous les éléments qui viennent d'être décrits. Ces figures montrent le pliage du prolongement de la partie latérale centrale 9 pour former les moyens de renfort 30 substantiellement constitués par les cales 37 ou 38.

Cela étant, pour faciliter le maintien en position de la cale 37 qui occupe toute la longueur de la paroi latérale centrale 9, on prévoira avantageusement un retour supplémentaire 43 dont l'extrémité formera une languette 44 coopérant avec une découpe 45 pour immobiliser la cale dans sa forme. Cette disposition est également représentée succinetement à la figure 12.

D'autres mises en oeuvre de la présente invention, à la portée de l'Homme de l'Art, pourront également être utilisées sans pour autant sortir du cadre de celle-ci.

## Revendications

1. Emballage modulaire, destiné au conditionnement de marchandises en vue de leur assurer une protection durant les manutentions et le transport, dont le volume intérieur s'adapte aux dimensions des marchandises contenues, constitué par un assemblage d'éléments- modules (3, 4; 12-15; 11-22) disposés ré- lativement entre eux pour définir pour le dit emballage un fond, quatre côtés latéraux et une face supérieure, les différents éléments modules étant, après disposition maintenus ensemble afin de permettre la fermeture de l'emballage les dits éléments modules (3, 4; 12-15; 17-22) étant formés chacun d'une embase réctangulaire, bordée de trois faces latérales (8, 9, 10) telles qu'ils présentent des dimensions extérieures identiques au moins pour la largeur de l'embase (7) entre les deux faces latérales (8, 10) en vis-à-vis, telles que les faces latérales (8, 10) disposent de facultés de flexibilité et/ou de débattement afin d'autoriser l'emboitement respectif des dits éléments modules.

2. Emballage modulaire, selon la revendication 1, caractérisé par le fait que l'assemblage est formé par un emboitement de deux éléments-modules (3, 4) retournes symétriquement l'un par rapport a l'autre.

3. Emballage modulaire, selon la revendication 1, caractérisé par le fait que l'assemblage est formé par un emboitement de quatre éléments-modules (12-15) disposés symétriquement les uns par rapport aux autres.

4. Emballage modulaire, selon la revendication 1, caractérisé par le fait qu'il est constitué d'une part de quatre éléments modules (17-20) disposés symétriquement les uns par rapport aux autres pour constituer substantiellement les extrémites de l'emballage, et d'autre part d'au moins deux éléments modules (21, 22) dits "centraux", réunissant les dits éléments modules formant les extrémités, la paroi latérale (9) centrale bordant l'embase (7) au moins des éléments modulaires (21, 22) étant escamotables.

5. Emballage modulaire, selon la revendication 1, caracterise par le fait que l'élément module (3, 4; 12-15; 17-22) présente des moyens pour autoriser un leger débattement angulaire des dites parois latérales (8, 10) aptes à faire varier leur inclinaison, par rapport à leur plan normal, en plus et/ou en moins, tels que l'on puisse introduire lesdites parois latérales (8, 10) d'un premier élément module (3; 12; 14; 17; 19; 21) à l'intérieur d'un autre élément module (4; 13; 15; 18; 20; 22) et permettre leur emboitement.

6. Emballage modulaire, selon la revendication 5, caractérisé par le fait que la paroi centrale (9) comprise entre les deux parois latérales (8, 10) en vis-à-vis étant apte à emprisonner des languettes (23, 24) prolongeant les dites parois latérales (8, 10), les moyens pour autoriser le dit débattement angulaire des parois latérales (8, 10) se présentent sous la forme d'un biseautage de la partie supérieure et/ou de la partie inférieure des languettes (23, 24).

7. Emballage modulaire, selon la revendication 1, caractérisé par le fait que l'élément module (3, 4; 12-15; 17-20) comporte des moyens de renfort (30) disposés au niveau de l'arête (29) formée à la jonction de l'embase (7) et de la paroi centrale (9) des dits éléments modules, aptes à autoriser un renforcement de l'emballage ainsi formé au niveau de ses extrémités (31, 32).

8. Emballage modulaire, selon la revendication 7, caractérisé par le fait que les dits moyens de renfort (30) se présentent sous la forme d'une languette (33) disposée sur l'embase (7) au niveau de l'arête (29) formée à la jonction de l'embase (7) de la dite paroi latérale centrale (9), la dite languette (33) étant substantiellement constituée par un prolongement de la face latérale centrale (9) présentant au moins une ligne de pliage (34) définissant une arête commune (34) coincidant sensiblement avec la dite arête (29).

9. Emballage modulaire, selon la revendication 7, caractérisé par le fait que les dits moyens de renfort constituent en outre substantiellement des moyens de calage du contenu et autorisent le gerbage de différents emballages similaires.

10. Emballage modulaire, selon la revendication 9, caractérisé par le fait que les dits moyens de renfort (30) et de calage se présentent sous la forme d'une cale (37; 38) de section polygonale, disposée au moins sur une partie de l'embase (7) au niveau de l'arête (29) formée par celle-ci et la dite paroi centrale (9).

11. Emballage modulaire, selon la revendication 10, caractérisé psr le fait que la dite cale (37; 38) est substantiellement constituée par un prolongement de la face latérale (9) présentant des lignes de pliage (34, 39-41), pour définir une forme sensiblement parallélépipédique psr repliage ainsi qu'une arête (34) commune entre le-prolongement et la face latérale centrale (9), coincidant sensiblement avec l'arête (291 définie par l'embase (7) et la paroi latérale centrale (9).

12. Emballage modulaire, selon la revendication 11, caractérisé par le fait qu'au niveau des extrémités latérales (31, 32) de l'emballage (1), les deux éléments modules superposés correspondants (12,13; 14,15: 17, 18; 19, 20) comportent l'un (13; 15; 18; 20) une cale (37) sur toute la longueur, l'autre (12; 14; 17; 19) une cale (38) équipant seulement une partie de la longueur de la paroi (9), les deux dites cales (37, 38) étant en appui franc lorsque l'emballage (1) est constitué, la cale (37) prévue sur toute la longueur étant plus large que la cale (38) prévue partiellement sur la longueur de la paroi (9).

## Claims

1. Modular packing, designed for packaging goods with a view to ensuring their protection during handling and transport, the internal volume of which adapt to the dimensions of the goods contained therein, constituted by an assembly of module elements (3, 4; 12-15; 17-22) arranged in relation to one another to define for the said packing a bottom, four lateral sides and an upper face, the different module elements being held together, after their arrangement, so as to allow the packing to be closed, the said module elements (3, 4; 12-15; 17-22) each consisting of a rectangular base (7) bordered by three lateral faces (8, 9, 10) such that they have identical external dimensions, at least as to the width of the base (7) between the two lateral faces (8, 10) opposite one another, such that the lateral faces (8, 10) are capable of flexion and/or deflection in order to permit the respective fitting together of the said module elements.

2. Modular packing according to claim 1, characterized by the fact that the assembly is formed by fitting together two module elements (3, 4) symmetrically inverted in relation to one another.

3. Modular packing according to claim 1, characterized by the fact that the assembly is formed by fitting together four module elements (12-15) arranged symmetrically in relation to one another.

4. Modular packing according to claim 1, characterized by the fact that it is constituted, on one hand, by four module elements (17-20) arranged symmetrically in relation to one another to form substantially the ends of the packing and, on the other hand, by at least two so-called "central" module elements (21, 22) joining the said element modules forming the ends. the central lateral wall (9) bordering the base (7) at least of the module elements (21, 22) being able to fold away.

5. Modular packing according to claim 1, characterized by the fact that the module element (3, 4; 12-15; 17-22) has means for permitting slight angular deflection of the said lateral walls (8, 10) suitable for varying their inclination in relation to their normal plane, increasing and/or decreasing it, such that it is possible to introduce the said lateral walls (8, 10) of a first module element (3; 12; 14; 17; 19; 21) inside another module element (4; 13; 15; 18; 20; 22) and enable them to fit into one another.

6. Modular packing according to claim 5, characterized by the fact that the central wall (9) located between the two lateral walls (8, 10) opposite one another being suitable for entrapping tabs (23, 24) prolonging the said lateral walls (8, 10), the means for allowing the angular deflection of the lateral walls (8, 10) take the form of a bevel on the upper portion and/or the lower portion of the tabs (23, 24).

7. Modular packing according to claim 1, characterized by the fact that the module element (3, 4; 12-15; 17-20) comprises reinforcement means (30) arranged at the edge (29) formed at the junction of the base (7) and of the central wall (9) of the said module elements, suitable for permitting a reinforcement of the packing thus formed at its ends (31, 32).

8. Modular packing according to claim 7, characterized by the fact that the said reinforcing means (30) take the form of a tongue (33) arranged on the base (7) at the edge (29) formed at the junction of the base (7) of the said central lateral wall (9), the said tongue (33) being substantially constituted by an extension of the central lateral wall (9) having at least one folding line (34) defining a common edge (34) coinciding substantially with the said edge (29).

9. Modular packing according to claim 7, characterized by the fact that the said reinforcing means further substantially constitute means for bracing the contents and permit the stacking of a number of similar packings.

10. Modular packing according to claim 9, characterized by the fact that the said reinforcing means and bracing means (30) take the form of a packing piece (37; 38) having a polygonal section, placed at least on one part of the base (7) at the edge (29) formed by it and the said central wall (9).

11. Modular packing according to claim 10, characterized by the fact that the said packing piece (37; 38) is substantially constituted by an extension of the lateral face (9) having folding lines (34, 39-41), to define a substantially parallelepipedic shape by folding back as well as a common edge (34) between the extension and the central lateral face (9), coinciding substantially with the edge (29) defined by the base (7) and the central lateral wall (9).

12. Modular packing according to claim 11, characterized by the fact that, at the lateral ends (31, 32) of the packing (1), the two matching superposed module elements (12,13; 14,15; 17,18; 19,20) comprise the one (13; 15; 18; 20) a packing piece (37) over the entire length, the other (12; 14; 17; 19) a packing piece (38) provided on only one part of the length of the wall (9), the said two packing pieces (37, 38) bearing directly on each other when the packing (1) is formed, the packing piece (37) provided over the entire length being wider than the packing piece (38) provided partially over the length of the wall (9).

## Patentansprüche

1. Modularverpackung bestimmt zum Verpacken von Waren, zum Zweck, ihnen einen Schutz während den Behandlungen und dem Transport zu sichern, deren Innenvolumen sich den Ausmaßen der Waren anpaßt, bestehend aus einer Zusammensetzung von Modulelementen (3, 4; 12-15; 17-22), die bezüglich einander angeordnet sind, um für die genannte Verpackung einen Boden, vier Seitenflächen und eine Oberfläche zu bestimmen, wobei die verschiedenen Modulelemente, nach Anordnung, zusammengehalten werden, um das Schließen der Verpackung zu ermöglichen und die genannten Modulelemente (3, 4; 12-15; 17-22) je aus einer von drei Seitenflächen (8, 9, 10) umgebenen, rechteckigen Basis (7) so gebildet sind, daß sie, mindestens hinsichtlich der Breite der Basis (7) zwischen den beiden gegenüberliegenden Seitenflächen (8, 10), gleiche Außenabmessungen aufweisen, sodaß die Seitenflächen (8, 10) über Flexibilitäts- und/oder Ausschlagmöglichkeiten verfügen, um das respektive Ineinandergreifen der genannten Modulelemente zu erlauben.

2. Modularverpackung nach Anspruch 1, dadurch gekennzeichnet, daß die Zusammensetzung durch ein Ineinandergreifen von zwei symmetrisch zu einander umgekehrten Modulelementen (3, 4) gebildet ist.

3. Modularverpackung nach Anspruch 1, dadurch gekennzeichnet, daß die Zusammensetzung durch ein Ineinandergreifen von vier symmetrisch zu einander angeordneten Modulelementen (12-15) gebildet ist.

4. Modularverpackung nach Anspruch 1, dadurch gekennzeichnet, daß sie, einerseits, aus vier symmetrisch zu einander angeordneten Modulelementen (17-20), um im wesentlichen die Enden der Verpackung zu bilden, und, andererseits, aus mindestens zwei, "Zentralelementen" genannten Modulelementen (21, 22), welche die genannten, die Enden bildenden Modulelemente verbinden, besteht, wobei die sich längs der Basis (7) erstreckende, zentrale Seitenwand (9) mindestens der Modularelemente (21, 22) rückziehbar ist.

5. Modularverpackung nach Anspruch 1, dadurch gekennzeichnet, daß das Modulelement (3, 4; 12-15; 17-22) Mittel aufweist, um ein geringfügiges, winkliges Ausschlagen der genannten Seitenwände (8, 10) zu erlauben, aufweist, die geeignet sind, deren Neigung bezüglich deren Normalebene nach mehr oder weniger zu ändern, sodaß die genannten Seitenwände (8, 10) eines ersten Modulelements (3; 12; 14; 17; 19; 21) in ein anderes Modulelement (4; 13; 15; 18; 22) hineingeführt und deren Ineinandergreifen erlaubt werden können.

6. Modularverpackung nach Anspruch 5, dadurch gekennzeichnet, daß, da die zwischen den zwei gegenüberliegenden Seitenwänden (8, 10) befindliche Mittenwand (9) geeignet ist, Laschen (23, 24), welche die genannten Seitenwände (8, 10) verlängern, einzuschließen, die Mittel zum Erlauben des genannten, winkligen Ausschlagens der Seitenwäde (8, 10) als eine Abschrägung des Ober- und/oder Unterteils der Laschen (23, 24) gebildet sind.

7. Modularverpackung nach Anspruch 1, dadurch gekennzeichnet, daß das Modulelement (3, 4; 12-15; 17-20) im Bereich der an der Verbindung der Basis (7) und der Mittenwand (9) der genannten Modulelemente gebildeten Kanten angeordnete Verstärkungsmittel (30) umfaßt, die geeignet sind, eine Verstärkung der also gebildeten Verpackung im Bereich deren Enden (31, 32) zu ermöglichen.

8. Modularverpackung nach Anspruch 7, dadurch gekennzeichnet, daß die genannten Verstärkungsmittel (30) als eine Lasche (33) gebildet sind, die im Bereich der an der Verbindung der Basis (7) der genannten Mittelwand (9) gebildeten Kante (29) auf der Basis angeordnet ist, wobei die genannte Lasche (33) im wesentlichen aus einer Verlängerung der zentralen Seitenfläche (9), die mindestens eine Faltlinie (34), die eine im wesentlichen der genannten Kante (39) entsprechende gemeinsame Kante (34) aufweist, besteht.

9. Modularverpackung nach Anspruch 7, dadurch gekennzeichnet, daß die genannten Verstärkungsmittel (30) außerdem im wesentlichen Mittel zur Sicherung des Inhalts bilden und die Garbenbildung verschiedener gleichartiger Verpackungen erlauben.

10. Modularverpackung nach Anspruch 9, dadurch gekennzeichnet, daß die genannten Verstärkungs- und Sicherungsmittel (30) als ein Keil (27; 38) vieleckigen Querschnitts gebildet sind, der mindestens auf einem Teil der Basis (7), im Bereich der von dieser letzten und der genannten Mittelwand (9) gebildeten Kante (29), angeordnet ist.

11. Modularverpackung nach Anspruch 10, dadurch gekennzeichnet, daß der genannte Keil (37; 38) im wesentlichen aus einer Verlängerung der Seitenfläche (9) besteht, die Faltlinien (34, 39-41) aufweist, um durch Falten eine wesentliche Parallelepipedonform zu bilden, sowie eine im wesentlichen der von der Basis (7) und der zentralen Seitenfläche (9) gebildeten Kante (29) entsprechende, gemeinsame Kante (34) zwischen der Verlängerung und der zentralen Seitenfläche (9).

12. Modularverpackung nach Anspruch 11, dadurch gekennzeichnet, daß die beiden entsprechenden übereinanderliegenden Modulelemente (12, 13; 14, 15; 17, 18; 19, 20), im Bereich der seitlichen Enden (31, 32) der Verpackung (1), das eine (13; 15; 18; 20) einen Keil (37) in der ganzen Länge, das andere (12; 14; 17; 19) einen Keil (38), der nur einen Teil der Länge der Wand (9) ausrüstet, umfassen, wobei die beiden genannten Keile (37, 38) fest anliegen, wenn die Verpackung (1) gebildet ist und der in der ganzen Läge vorgesehene Keil (37) breiter als der zum Teil in der Länge der Wand (9) vorgesehene Keil (38) ist.
